# EUROPÄISCHE PATENTANMELDUNG

(11) **EP 3 599 308 A1**
(43) Veröffentlichungstag der Anmeldung: **29.01.2020**
(21) Anmeldenummer: 19185205.2
(22) Anmeldetag: 09.07.2019
(51) Int. Cl.: D21F 7/00, D21F 9/00, D21G 5/00

(54) **VORRICHTUNG ZUR HERSTELLUNG VON VLIESWARENBAHNEN UND VERFAHREN ZUR MONTAGE EINER SOLCHEN VORRICHTUNG**

(30) Priorität: 26.07.2018 DE 102018118095
(71) Anmelder: Andritz Küsters GmbH, 47805 Krefeld (DE)
(72) Erfinder: Latendorf, Dennis, 47798 Krefeld (DE); Robin, Stéphane, 40545 Düsseldorf (DE); Noelle, Tomas, 01067 Dresden (DE)
(74) Vertreter: Kluin, Jörg-Eden

(57) **Zusammenfassung**

Vorrichtung (100) zur Herstellung von Vlieswarenbahnen, mit einer in einem aufgebauten Zustand (200) auf einer Tragstruktur (10) angeordneten Vliesherstellungseinrichtung (15) und einer zumindest einen Flüssigkeitstank (22) aufweisenden Hilfseinheit (2).

Es ist vorgesehen, dass die Hilfseinheit (2) an einer Oberseite (20a) ein Podest (25) aufweist, und die Vliesherstellungseinrichtung (15) und die Hilfseinheit (2) derart zueinander angeordnet sind, dass zum Montieren, Bedienen und/oder Instandsetzen der Vliesherstellungseinrichtung (15) von dem Podest (25) aus eine Zugänglichkeit zu der Vliesherstellungseinrichtung (15) gegeben ist.

## Beschreibung

Die Erfindung betrifft eine Vorrichtung, oder auch Anlage genannt, zur Herstellung von Vlieswarenbahnen, insbesondere im Nassvliesverfahren, mit einer in einem aufgebauten Zustand auf einer Tragstruktur, insbesondere an einer Oberseite der Tragstruktur, angeordneten Vliesherstellungseinrichtung und einer zumindest einen Flüssigkeitstank aufweisenden Hilfseinheit. Ferner betrifft die Erfindung ein Verfahren zur Montage einer solchen Vorrichtung.

Solche Vorrichtungen, auch Faservliesmaschine, Nassformieranlage oder Nassvliesherstellungsanlage genannt, sind in zahlreichen Ausgestaltungen bekannt und bilden zumeist eine Sektion einer in mehrere Sektionen unterteilten Produktions- oder Herstellungslinie. Solche Vorrichtungen können zusammenhängend als eine Einheit oder modular bzw. modulartig aufgebaut sein. Bei der zuletzt genannten Bauweise umfasst die Vorrichtung insbesondere Module oder Baugruppen, welche zur Bildung der Vorrichtung zusammengefügt, welche unabhängig voneinander ausgetauscht oder ausgewechselt, und/oder welche beispielsweise als Einheit von einem Hersteller vormontiert, zu einem Kunden transportiert und dort lediglich endmontiert werden können. Vorliegend kann beispielsweise die Vliesherstellungseinrichtung mit deren Tragstruktur als ein erstes Modul und die zumindest den Flüssigkeitstank aufweisende Hilfseinheit als ein zweites Modul der Vorrichtung angesehen werden. Die Tragstruktur kann insbesondere als ein Fundament oder eine Erhöhung für die Vliesherstellungseinrichtung dienen. Es sollte deutlich sein, dass vorliegend unter dem aufgebauten Zustand ein zum Betreiben der Vorrichtung, das heißt zum Herstellen von Vlieswarenbahnen, geeigneter Zustand zu verstehen ist. Alternativ zum aufgebauten Zustand kann die Vorrichtung optional in einen zum Transportieren oder Lagern der Vorrichtung oder einzelner Module geeigneten, vorliegend genannten Transportzustand versetzt sein. Ferner sei darauf hingewiesen, dass der im Folgenden verwendete Ausdruck "in oder innerhalb der Tragstruktur" stets als in oder innerhalb eines von der Tragstruktur umgebenden Raums zu verstehen ist, nicht dagegen im Sinne von in oder innerhalb des Materials oder Werkstoffs der Tragstruktur.

Bei der Nassvliesherstellung werden Vliesfasern in ein flüssiges Medium bzw. eine Flüssigkeit, wie Wasser, eingebracht, in der Flüssigkeit gleichmäßig verteilt und unter Ableitung der Flüssigkeit an einem Formiersieb zur Bildung einer homogenen Faservlies-Schicht gesammelt. Dazu umfasst die Vliesherstellungseinrichtung üblicherweise eine Flüssigkeitssprüh- oder Flüssigkeitsverteilereinrichtung zum gleichmäßigen Verteilen der mit Fasern versetzten und zu der Vliesherstellungseinrichtung zugeführten Flüssigkeit, sowie ein Sieb, auch Formiersieb genannt, wie ein Schrägsieb oder Siebband, zum Trennen, insbesondere zum Abführen der Flüssigkeit von den Fasern. Die Flüssigkeit wird dabei in der Vliesherstellungseinrichtung zumeist unterhalb des Siebs gesammelt und sodann beispielsweise in den Flüssigkeitstank zurückgeführt. Dazu kann die Vliesherstellungseinrichtung mit dem Flüssigkeitstank fluidisch verbunden sein. Das an dem Formiersieb der Vliesherstellungseinrichtung abgelagerte Faservlies wird anschließend von dem Sieb abgenommen bzw. weitergeführt, und beispielsweise an eine nachfolgende Maschine einer Produktionslinie zur weiteren Verarbeitung übergeben. Dieser Prozess ist zumeist kontinuierlich. Dazu ist das Formiersieb bevorzugt endlos ausgebildet, beispielsweise als ein umlaufendes Siebband, wobei die Herstellung des umlaufenden Siebbands mit oder ohne Ausbildung einer Nahtstelle erfolgen kann.

Zur Ableitung der durch das Sieb hindurchgetretenen Flüssigkeit wird in der Regel der geodätische Höhenunterschied zwischen dem Flüssigkeitsniveau im Siebbereich, insbesondere in einem unterhalb des Siebs befindlichen Entwässerungskastens, und einem in dem Flüssigkeitstank herrschenden Wasserniveau genutzt.

Dazu ist der Flüssigkeitstank üblicherweise niedriger als das Sieb angeordnet. Zur Vermeidung einer zu großen Bauhöhe werden solche Vorrichtungen in der Praxis üblicherweise auf zwei Ebenen bzw. Stockwerken, beispielswiese einer Werkshalle und einen darunter liegenden Keller, angeordnet. Solche Vorrichtungen erfordern daher regelmäßig besondere bautechnische Gegebenheiten und sind relativ platzintensiv. Ferner sind solche Vorrichtungen in der Regel als stationäre, für einen möglichst langen Zeitraum festinstallierte Anlagen gebaut.

Die in dem Flüssigkeitstank gesammelte Flüssigkeit kann über ein Rohrleitungssystem, insbesondere einen zuleitungsseitig angeordneten Kurzkreislauf, mittels einer Pumpe wieder der Vliesherstellungseinrichtung zugeführt werden. Insbesondere kann ein überschüssiger Anteil der Flüssigkeit in eine Stoffaufbereitung, insbesondere eines Faseraufbereitungssystems für den Nasslegeprozess, zurückgeführt und für die Aufbereitung der Fasern wiederverwendet werden.

Üblicherweise sind sämtliche Bauteile und Baugruppen der Vorrichtung, wie die Vliesherstellungseinrichtung, die Antriebe der Vorrichtung sowie der Flüssigkeitstank zusammenhängend als eine Einheit oder als Baugruppen in einem durch die Produktionslinie definierten, begrenzten Bereich angeordnet. Die Antriebe und Verbindungsrohrleitungen sind dabei zur Vermeidung einer negativen Beeinträchtigung der Maschinenarbeitsprozesse oder einer Behinderung einer Zugänglichkeit zumindest bestimmter Anlagenteile zumeist in einem Seitenbereich der Vliesherstellungseinrichtung angeordnet, insbesondere an einer sogenannten Triebseite, die zumeist einer sogenannten Bedienerseite, von der aus die Vliesherstellungseinrichtung für eine Bedienung und Wartung zugänglich ist, gegenüberliegend angeordnet ist.

Aufgrund der Größe und der Komplexität solcher Vorrichtungen werden häufig die einzelnen Komponenten, wie beispielsweise die Vliesherstellungseinrichtung, herstellerseitig vormontiert, für einen Transport zumindest teilweise wieder demontiert, und am endgültigen Betriebsort wieder zu der Vorrichtung bzw. Anlage fertigmontiert. Darüber hinaus ist aus der WO 2008/018819 A1 eine solche Vorrichtung bekannt, die derart ausgestaltet ist, dass diese herstellerseitig fertigmontiert und als Ganzes in einen Transportcontainer eingesetzt und mittels des Transportcontainers zu einem endgültigen Betriebsort transportiert werden kann.

Nachteilig hierbei ist jedoch die insbesondere im Betrieb der Vorrichtung aufgrund der kompakten Bauweise eingeschränkte Zugänglichkeit zu einzelnen, insbesondere wartungsintensiven Komponenten der Vliesherstellungseinrichtung, wie dem Formiersieb oder der Einrichtung zur Ableitung der Flüssigkeit aus dem Formiersieb.

Aufgabe der vorliegenden Erfindung ist es daher, eine Vorrichtung zur Herstellung von Vlieswarenbahnen bereitzustellen, die zumindest einen der oben genannten Nachteile verbessert, insbesondere in einem Betriebszustand platzsparend und bedienerfreundlich aufgebaut, und für einen Transport schnell und kostengünstig montierbar und demontierbar ist.

Die Erfindung löst die gestellte Aufgabe durch eine Vorrichtung mit den Merkmalen des Hauptanspruchs, sowie durch ein Verfahren mit den Merkmalen des Anspruchs 12. Vorteilhafte Ausgestaltungen und Weiterbildungen der Erfindung sind in den Unteransprüchen, der Beschreibung sowie den Figuren offenbart.

Erfindungsgemäß ist vorgesehen, dass die Hilfseinheit an einer Oberseite ein Podest aufweist, und die Vliesherstellungseinrichtung und die Hilfseinheit derart zueinander angeordnet sind, dass zum Montieren, Bedienen und/oder Instandsetzen der Vliesherstellungseinrichtung von dem Podest aus eine Zugänglichkeit zu der Vliesherstellungseinrichtung gegeben ist. Dadurch kann an einer Oberseite der Hilfseinheit eine Arbeitsplattform, insbesondere für ein maschinennahes und unmittelbares Bedienen der Vliesherstellungseinrichtung bereitgestellt sein. Dazu ist das Podest, oder auch Arbeitsbühne genannt, bevorzugt auf zumindest der gleichen Bauhöhe wie die Vliesherstellungseinrichtung angeordnet. Besonders bevorzugt ist das Podest durch die gesamte Fläche der Oberseite der Hilfseinheit gebildet. Für eine relativ bequeme Zugänglichkeit des Podests und eine sichere Bewegungsfreiheit einer auf dem Podest befindlichen Person können in einer vorteilhaften Ausgestaltung Hilfs- und Sicherungseinrichtungen an der Hilfseinheit vorgesehen sein, wie beispielsweise eine Treppe, eine Leiter und/oder eine Absturzsicherung, wie ein Geländer. Somit kann eine Person in relativ einfacher und sicherer Weise auf das Podest gelangen und sich auf dem Podest sicher bewegen. Besonders bevorzugt sind die Hilfs- und Sicherungseinrichtungen von der Hilfseinheit in relativ einfacher Weise abnehmbar und können für einen Transportzustand innerhalb der Hilfseinheit verstaut werden. Unter der Hilfseinheit ist vorliegend insbesondere eine separat ausgebildete Baugruppe oder ein Modul der Vorrichtung zu verstehen, welche beispielsweise durch den Flüssigkeitstank und einer Rahmenstruktur gebildet sein kann.

Vorzugsweise ist in dem aufgebauten Zustand die Hilfseinheit unmittelbar oder mittelbar neben der Tragstruktur der Vliesherstellungseinrichtung, insbesondere seitlich benachbart dazu, angeordnet. Dadurch kann die auf der Tragstruktur befindliche Vliesherstellungseinrichtung in eine Produktionslinie integriert sein, während die Hilfseinheit seitlich benachbart zu bzw. neben der Produktionslinie angeordnet sein kann. Dadurch ist eine vorteilhafterweise seitliche Zugänglichkeit zur Vliesherstellungseinrichtung ermöglicht. In einer bevorzugten Ausgestaltung ist die Hilfseinheit an einer Längsseite der Tragstruktur benachbart angeordnet; insbesondere mit einer Längsseite, so dass die Hilfseinheit und die Tragstruktur in jeweiliger Längserstreckung im Wesentlichen parallel zueinander angeordnet sind. In einer besonders bevorzugten Ausgestaltung erstreckt sich die parallel zu der Tragstruktur angeordnete Hilfseinheit über die gesamte Länge der Tragstruktur und/oder Vliesherstellungseinrichtung. Dadurch kann mittels der benachbart zur Tragstruktur angeordneten Hilfseinheit ein zu sämtlichen in Produktionsrichtung angeordneten Teilen zugänglicher, maschinennaher und relativ großflächiger, insbesondere von der Vliesherstellungseinrichtung unbeeinträchtigter, Arbeitsplatz für eine oder mehrere Personen zur Installation, Bedienung oder Wartung der Vliesherstellungseinrichtung bereitgestellt werden.

Besonders bevorzugt sind in dem aufgebauten Zustand die Hilfseinheit und die Tragstruktur in einer gleichen - bevorzugt horizontalen - Ebene, insbesondere in einem gleichen Bodenniveau, gelagert bzw. angeordnet. Dadurch kann insbesondere eine stockwerkweise Anordnung der einzelnen Module der Vorrichtung vermieden werden und die gesamte Vorrichtung insbesondere auf einem gleichen Stockwerk oder Werkshallenboden errichtet werden. Dies ist insbesondere bei - zumeist kundenseitigen - Gebäuden oder Geländen ohne zusätzliches Stockwerk vorteilhaft. Es sollte deutlich sein, dass unter dem Ausdruck der gleichen Ebene bzw. gleichen geodätischen Höhe eine gleiche Stockwerkebene bzw. gleiche Bodenebene zu verstehen ist, nicht eine millimetergenaue Übereinstimmung zweier Ebenen. So sind vertikale Abweichungen zwischen der Hilfseinheit und der Tragstruktur, beispielsweise verursacht durch Bodenunebenheiten, Bodenschrägverläufe oder andere Gegebenheit, von beispielsweise bis zu +/- 1m ebenfalls unter dem Ausdruck der gleichen Ebene zu verstehen. Bevorzugt können die Hilfseinheit und die Tragstruktur, insbesondere an ihren Auflagepunkten, maximale Vertikal-Abweichungen zueinander von bis zu +/- 0,5m, besonders bevorzugt von bis zu +/-0,1m aufweisen.

In einer bevorzugten Ausgestaltung sind die Oberseite der Hilfseinheit und die Unterseite der Vliesherstellungseinrichtung in einer gleichen - bevorzugt horizontalen - Ebene angeordnet, insbesondere auf einem im Wesentlichen gleichen geodätischen Niveau. Dadurch ist eine vorteilhafte seitliche Zugänglichkeit zu bevorzugt sämtlichen Bauteilen der in dem aufgebauten Zustand an einer Oberseite bzw. oben auf der Tragstruktur angeordneten Vliesherstellungseinrichtung ermöglicht, beispielsweise auch zu besonders weit unten an der Vliesherstellungseinrichtung angeordneten Bauteilen. Wiederum ist unter dem Ausdruck der gleichen Ebene bzw. gleichen geodätischen Höhe eine gleiche Stockwerkebene bzw. gleiche Bodenebene zu verstehen ist, nicht eine millimetergenaue Übereinstimmung zweier Ebenen. Vertikale Abweichungen können auch hierbei im Bereich von bis zu +/- 1m, bevorzugt von bis zu +/- 0,5m, besonders bevorzugt von bis zu +/-0,1m liegen.

Grundsätzlich kann zur Bedienung, Installation und/oder Wartung der Vliesherstellungseinrichtung das an der Oberseite der Hilfseinheit angeordnete Podest zumindest bereichsweise und/oder zumindest temporär eine gegenüber einer Unterseite der Vliesherstellungseinrichtung und/oder gegenüber der Oberseite der Hilfseinheit erhöhte Bodenfläche aufweisen. Dadurch kann die Zugänglichkeit der Vliesherstellungseinrichtung - beispielsweise zum Hantieren oder zur Kontrolle an insbesondere relativ weit oben an der Vliesherstellungseinrichtung angeordneten Teilen - für eine Person verbessert sein.

In einer besonders bevorzugten Ausgestaltung sind die Tragstruktur und die Hilfseinheit gleich hoch ausgebildet, oder anders gesagt sie weisen ein gleiches Höhenmaß auf. Dadurch können die Tragstruktur und die Hilfseinheit auf einem ebenen Untergrund, und das Podest und die Unterseite der Vliesherstellungseinrichtung auf einem gleichen Höhenniveau, insbesondere in einer gleichen Ebene, angeordnet sein.

Vorzugsweise weisen die Tragstruktur und die Hilfseinheit zusätzlich auch eine gleiche Breite und eine gleiche Länge auf. Dadurch ist der benötigte Platzbedarf zur jeweiligen Anordnung der Tragstruktur und Hilfseinheit in besonders einfacher Weise definiert und - beispielsweise bei der Planung einer Produktionslinie - in besonders einfacher Weise darstellbar und umsetzbar. Besonders bevorzugt weisen die Tragstruktur und die Hilfseinheit jeweils ein äußeres Abmaß mit einer Länge von maximal 16m, einer Breite von maximal 2,5m und einer Höhe von maximal 2,7m auf. Dadurch passen die Tragstruktur und die Hilfseinheit beispielsweise in einen Standard-Transportcontainer und können bei dieser Ausgestaltung in besonders einfacher Weise transportiert werden. Vorzugsweise beträgt die Länge der Tragstruktur und/oder der Hilfseinheit jeweils 13,5m, bevorzugt 5,9m, besonders bevorzugt 12m. Bevorzugt beträgt die Breite der Tragstruktur und/oder der Hilfseinheit jeweils 2,4m, besonders bevorzugt 2,35m. Die Höhe der Tragstruktur und/oder der Hilfseinheit beträgt jeweils besonders bevorzugt 2,4m. Die Tragstruktur und die Hilfseinheit können - insbesondere in Abhängigkeit der Größe der Vliesherstellungseinrichtung - auch jeweils deutlich kleiner ausgebildet sein.

Vorzugsweise ist in dem aufgebauten Zustand zumindest ein Teil der Vliesherstellungseinrichtung in Richtung der Hilfseinheit, insbesondere in einen Bereich oberhalb der Hilfseinheit, verlagerbar. Dadurch kann - beispielsweise zum Zwecke einer Wartung oder eines Austausches - die gesamte Vliesherstellungseinrichtung oder nur ein Teil der Vliesherstellungseinrichtung aus einer oberhalb der Tragstruktur befindlichen Positionierung bevorzugt seitlich aus der Produktionslinie heraus in Richtung auf oder oberhalb der Hilfseinheit verlagert werden. Dadurch kann eine Installation und/oder Wartung der Vorrichtung in besonders einfacher Weise durchgeführt werden. Ferner kann hierdurch - beispielsweise bei einer Inbetriebnahme - eine Warenbahn bedienerfreundlich entlang einer vorgesehenen Strecke in einen bestimmten Weg oder Bereich eingeführt werden. Beispielsweise kann es vorgesehen sein, dass eine Siebbandeinheit bzw. ein Siebbandgestell zum Zwecke einer Kontrolle oder eines Austauschs des Siebbands in Richtung des Podests verlagert werden kann. Dazu kann beispielsweise zumindest eine geeignete Führungsanordnung vorgesehen sein, wie beispielsweise eine Führungsschiene, auf der die Vliesherstellungseinrichtung oder ein Teil der Vliesherstellungseinrichtung verschiebbar gelagert ist.

Vorzugsweise sind die Tragstruktur und die Hilfseinheit mechanisch miteinander verbindbar. Dadurch kann ein besonders stabiles Fundament für die Vorrichtung bereitgestellt werden. Beispielsweise kann die Verbindung mittels einer lösbaren Kopplungseinrichtung erfolgen, bevorzugt unter Bildung einer Formschlussverbindung, bevorzugt an einander anliegenden Ecken der Tragstruktur und Hilfseinheit.

Vorzugsweise weist die Hilfseinheit eine Rahmenstruktur auf, die zumindest den Flüssigkeitstank umgibt. Dadurch können die Seitenwände des Flüssigkeitstanks durch die Rahmenstruktur gestützt sein, insbesondere seitlich über die gesamte Höhe. Ferner kann eine besonders platzsparende Vorrichtung bereitgestellt werden. Die Rahmenstruktur und auch die Tragstruktur können beispielsweise durch mehrere miteinander verbundene Stelzen, Längs- und Querträger gebildet sein. Die Tragstruktur und/oder die Rahmenstruktur können dadurch als Schutz-, Stand- oder Traggerüst dienen, insbesondere zum Aufstellen der Vorrichtung, insbesondere zum Fundamentieren, Lagern, Versetzen oder Verschieben. In einer alternativen Ausgestaltung kann die Rahmenstruktur zumindest teilweise durch den Flüssigkeitstank gebildet sein. Insbesondere können die Seitenwände des Flüssigkeitstanks zumindest einzelne Streben und Träger der Rahmenstruktur ersetzen, so dass eine besonders kompakte Vorrichtung bereitgestellt werden kann.

Ferner kann die Rahmenstruktur für den im aufgebauten Zustand und im Betrieb relativ schwergewichtigen Flüssigkeitstank ein geeignetes Fundament bilden, sodass insbesondere bei unbekannten Untergrundverhältnissen, wie einem Schotter- oder Sandboden, ein stabiles Fundament für den Flüssigkeitstank bereitgestellt werden kann. Der Flüssigkeitstank nimmt dabei vorzugsweise etwa zwei Drittel eines von der Rahmenstruktur umgebenden bzw. aufgespannten Raums ein. Bevorzugt ist zusätzlich eine Pumpe zur Förderung eines in dem Flüssigkeitstank gespeicherten Fluids innerhalb des von der der Rahmenstruktur umgebenden Raums angeordnet.

Vorzugsweise ist in dem aufgebauten Zustand zwischen der Vliesherstellungseinrichtung und dem Flüssigkeitstank mittels zumindest eines Rohrleitungssystems eine fluidische Verbindung vorgesehen, wobei das Rohrleitungssystem zumindest eine Rohrleitung umfasst, die an zumindest einer Seite in und/oder durch die Tragstruktur und/oder der Hilfseinheit geführt ist. Dadurch ist insbesondere ermöglicht, dass an der dem Podest zugewandten Seite der Vliesherstellungseinrichtung eine besonders freie, möglichst uneingeschränkte Zugänglichkeit zu der Vliesherstellungseinrichtung gegeben ist. Die Rohrleitungen können dabei als Zu- oder Ableitung der Flüssigkeit dienen, wobei unter der Zuleitung eine Rohrleitung mit einem darin in Richtung hin zu der Vliesherstellungseinrichtung strömenden Fluid und unter der Ableitung eine Rohrleitung mit einem darin in Richtung weg von der Vliesherstellungseinrichtung strömenden Fluid zu verstehen ist.

Beispielsweise ist eine als Zuleitung von dem Flüssigkeitstank zu der Vliesherstellungseinrichtung, insbesondere zu einem Verteiler der Vliesherstellungseinrichtung, dienende erste Rohrleitung an der Hilfseinheit stirnseitig aus dem von der Hilfseinheit umgebenden Raum herausgeführt, nach oben und sodann teilweise oberhalb der Hilfseinheit bis letztlich seitlich in die Vliesherstellungseinrichtung geführt. Dadurch ist in einem Bereich oberhalb der Hilfseinheit ein Bereich der Rohrleitung angeordnet, welcher von einer auf dem Podest befindlichen Person in relativ einfacher Weise zugänglich ist. Dies kann beispielsweise zur Montage, für eine Sichtkontrolle des Fluids oder zur Anordnung eines zusätzlichen Zwischenbehälters, wie eines Mischers, vorteilhaft sein.

Ferner kann ein Fluidkreislauf, gebildet durch die als Zuleitung dienende, zuvor genannte erste Rohrleitung und einer weiteren als Ableitung dienenden zweiten Rohrleitung zwischen der Vliesherstellungseinrichtung, insbesondere dem Verteiler, und einer Stoffauflaufpumpe vorgesehen sein. Dieser Fluidkreislauf kann an der Vliesherstellungseinrichtung insbesondere zuleitungsseitig angeordnet sein, und wird daher auch als zuleitungsseitiger Fluidkreislauf bezeichnet.

Der zuleitungsseitige Fluidkreislauf kann beispielsweise an der Stoffauflaufpumpe angeschlossen sein, welche die in dem Flüssigkeitstank bereitgestellte Flüssigkeit, zumeist Wasser, mit einem Faserstoff gleichmäßig nach oben zu der Vliesherstellungseinrichtung fördert. Ein weiterer Flüssigkeitskreislauf, insbesondere der Hauptflüssigkeitskreislauf, kann durch die zuvor genannte erste Rohrleitung sowie zumindest eine die Vliesherstellungseinrichtung mit dem Flüssigkeitstank verbindende und als Ableitung dienende Rohrleitung gebildet sein.

In einer bevorzugten Ausgestaltung ist die zumindest eine als Ableitung wirkende Rohrleitung zumindest mit einem Abschnitt unterhalb der Vliesherstellungseinrichtung von einer ersten Seite der Tragstruktur durch die Tragstruktur hindurch bis zu einer - insbesondere der ersten Seitenwand gegenüberliegenden - zweiten Seite der Tragstruktur geführt. Die zweite Seite der Tragstruktur kann insbesondere diejenige Seite sein, die der Hilfseinheit zugewandt ist. Die Rohrleitung ist in diesem Falle bevorzugt im Wesentlichen C-förmig ausgebildet, mit einem oberen Anschluss an die Vliesherstellungseinrichtung, insbesondere an einen Querstromverteiler, angeschlossen, in einem im Wesentlichen vertikalen Bereich nach unten geführt und in einem unteren Bereich im Wesentlichen mit einem leichten Gefälle in vorgesehener Strömungsrichtung durch die Tragstruktur bis in die Hilfseinheit geführt und dort beispielsweise an einen in den Flüssigkeitstank mündenden Rohrleitungsabschnitt angeschlossen. Dadurch ist ermöglicht, dass an der dem Podest zugewandten Seite der Vliesherstellungseinrichtung eine besonders freie, möglichst uneingeschränkte Zugänglichkeit zu der Vliesherstellungseinrichtung gegeben ist.

Vorzugsweise ist in dem Transportzustand die Vliesherstellungseinrichtung von der Tragstruktur umgeben. Insbesondere kann im Transportzustand die Vliesherstellungseinrichtung bevorzugt als Ganzes innerhalb der Tragstruktur - das heißt, wie weiter oben bereits erwähnt, innerhalb des von der Tragstruktur aufgespannten Raums - angeordnet sein. Zudem können bevorzugt zumindest in dem Transportzustand auch der Flüssigkeitstank, die Flüssigkeitsförderpumpe sowie das Rohrleitungssystem innerhalb der Hilfseinheit, insbesondere innerhalb des von der Rahmenstruktur der Hilfseinheit aufgespannten Raums, angeordnet sein. Dadurch ist für einen Transport ein besonders platzsparender Zustand der Vorrichtung ermöglicht. Dazu weist die Tragstruktur bevorzugt ein größeres Höhen-, Längen und Breitenmaß als die Vliesherstellungseinrichtung auf, so dass die Vliesherstellungseinrichtung in einem Transportzustand von der Tragstruktur umgeben sein kann. Insbesondere kann zum Anordnen der Vliesherstellungseinrichtung in die Tragstruktur ein Umbau oder eine Demontage der Vliesherstellungseinrichtung von dem aufgebauten Zustand in den Transportzustand - und entsprechend umgekehrt - nicht erforderlich sein. Insbesondere kann die Vliesherstellungseinrichtung in der in dem aufgebauten Zustand ausgebildeten Anordnung in die Tragstruktur verlagert bzw. eingesetzt werden. Dazu können bevorzugt einzelne Streben oder Träger der Tragstruktur abgenommen werden. Bevorzugt weist auch die Rahmenstruktur der Hilfseinheit ein größeres Höhenmaß als die Vliesbearbeitungseinrichtung und/oder als der Flüssigkeitstank auf.

Besonders bevorzugt sind in einem Transportzustand die Vliesherstellungseinrichtung mit deren Tragstruktur sowie die Hilfseinheit jeweils derart ausgebildet, dass diese in jeweils einen Transportcontainer anordenbar sind. Dadurch kann ein besonders vorteilhafter Transport vormontierter Bauteile erfolgen und der Aufwand bei der Endmontage reduziert werden. Insbesondere kann die Vliesherstellungseinrichtung mit deren Tragstruktur sowie die Hilfseinheit mit der Rahmenstruktur jeweils in einen Transportcontainer, wie einen 20" oder 40"-Container, verbracht und darin transportiert werden. So können die modularen Bauteile der Vorrichtung, wie Vliesherstellungseinrichtung, Flüssigkeitstank und Rohrleitungssystem, jeweils beispielsweise herstellerseitig vollständig vormontiert mit der jeweiligen schützenden Trag- oder Rahmenstruktur in einen Transportcontainer eingeschoben, mittels des Transportcontainers zu einem Kunden gebracht, und beim Kunden aus dem Transportcontainer entnommen und zur Herstellung des aufgebauten Zustands besonders schnell und in relativ einfacher Weise zu einer Gesamtanlage endmontiert werden.

Das erfindungsgemäße Verfahren zur Montage einer Vorrichtung nach einem der Ansprüche 1 bis 11 sieht die folgenden Schritten vor: Entnehmen der vormontierten Vliesherstellungseinrichtung mit deren Tragstruktur aus einem ersten Transportcontainer, Entnehmen der Hilfseinheit aus einem zweiten Transportcontainer, Lösen der Vliesherstellungseinrichtung von zumindest einem Teil der Tragstruktur und Positionieren der Vliesherstellungseinrichtung an einer Oberseite der Tragstruktur, Herstellen einer fluidischen Verbindung zwischen der Vliesherstellungseinrichtung und der Hilfseinheit, insbesondere mit dem darin enthaltenen Flüssigkeitstank.

Bevorzugt erfolgt vor dem Herstellen einer fluidischen Verbindung ein Positionieren der Hilfseinheit benachbart zu der Tragstruktur und optional ein mechanisches Verbinden der Hilfseinheit mit der Tragstruktur. Dadurch wird eine besonders sichere Standfestigkeit erreicht.

Bevorzugt erfolgt zum Herstellen einer fluidischen Verbindung ein Entnehmen zumindest einer vormontierten Rohrleitung aus der Tragstruktur oder der Hilfseinheit sowie ein Anschließen der zumindest einen Rohrleitung an die Vliesherstellungseinrichtung, den Flüssigkeitstank und/oder an eine Stoffauflaufpumpe. Die Bauteile können insbesondere allesamt bereits vormontiert sein und müssen lediglich aneinander angeschlossen werden, so dass ein besonders schneller Aufbau ermöglicht ist.

Nachfolgend wird ein Ausführungsbeispiel der Erfindung anhand der Figuren näher erläutert. Es zeigen schematisch:
- Figur 1 -: eine Ausführung der erfindungsgemäßen Vorrichtung in einem aufgebauten Zustand in einer perspektivischen Ansicht;
- Figur 2 -: die Vorrichtung in einer anderen perspektivischen Ansicht;
- Figur 3 -: die Vorrichtung gemäß Figur 2 bei einem Siebbandwechsel; und
- Figur 4 -: die Vorrichtung in einem Transportzustand in einer perspektivischen Ansicht.

In den Figuren 1 bis 3 ist in zwei unterschiedlichen perspektivischen Ansichten jeweils eine Vorrichtung 100 zur Herstellung von Vlieswarenbahnen in einem aufgebauten Zustand 200 gezeigt. Die Vorrichtung 100 ist vorliegend durch ein erstes Anlagenmodul 1, der sogenannten Herstellungseinheit, und ein zweites Anlagenmodul 2, der sogenannten Hilfseinheit, gebildet, wobei die beiden Anlagenmodule 1 und 2 in dem gezeigten aufgebauten Zustand zumindest durch ein Rohrleitungssystem 3 miteinander verbunden sind. Unter dem aufgebauten Zustand ist vorliegend ein zum Betreiben der Vorrichtung 100 geeigneter Zustand zu verstehen.

Die Herstellungseinheit 1 umfasst eine Vliesherstellungseinrichtung 15 sowie eine Tragstruktur 10, auf der die Vliesherstellungseinrichtung 15 angeordnet ist. Die Hilfseinheit 2 umfasst einen Flüssigkeitstank 22, eine Stoffauflaufpumpe 23 und eine diese Komponenten 22, 23 umgebende Rahmenstruktur 20. Grundsätzlich kann auch das insbesondere die Vliesherstellungseinrichtung 15 und den Flüssigkeitstank 22 verbindende Rohrleitungssystem 3 als zu der Hilfseinheit 2 zugehörig angesehen werden. Insbesondere kann das Rohrleitungssystem 3 in einem Transportzustand 201 der Vorrichtung 100, wie es in Figur 4 gezeigt ist, innerhalb eines von der Rahmenstruktur 20 der Hilfseinheit 2 umgebenden Raums 21 gelagert sein. Unter dem Transportzustand 201 ist vorliegend ein zum Transportieren der Vorrichtung 100 geeigneter Zustand zu verstehen.

Die Vliesherstellungseinrichtung 15, oder auch Behandlungseinheit oder Faservliesmaschine genannt, insbesondere zur Herstellung nassgelegter Vliesstoffe bzw. zur Durchführung eines an sich bekannten Nassfließverfahrens, kann Teil einer vorliegend nicht gezeigten, mehrere Sektionen umfassenden Produktions- bzw. Herstellungslinie sein, und kann insbesondere in eine solche Herstellungslinie integriert sein. Die Herstellungslinie kann beispielsweise jeweils eine Sektion zum Trocknen, zum Kalandrieren und/oder zum Aufwickeln des Vlieses umfassen und erstreckt sich typischer Weise in Richtung der vorliegend gezeigten Längserstreckung der Tragstruktur 10. Die Lage oder Anordnung einer in der Herstellungslinie befindlichen Maschine, wie vorliegend die Vliesherstellungseinrichtung 15 bzw. die gesamte Herstellungseinheit 1, wird oftmals auch als "Triebseite" der Vorrichtung 100 bezeichnet, wohingegen eine zur Vliesherstellungseinrichtung 15 benachbarte Lage, insbesondere vorliegend die Lage der Hilfseinheit 2, oftmals auch als "Bedienerseite" bezeichnet wird.

Die Vliesherstellungseinrichtung 15 ist als eine an sich bekannte Faservliesherstellungsmaschine mit einem Querstromverteiler 17, einem Stoffauflauf 18 und einem Schrägsieb bzw. endlosen Siebband 19 ausgebildet. Beim Betreiben der Vliesherstellungseinrichtung 15 wird der Vliesherstellungseinrichtung 15, insbesondere dem Querstromverteiler 17, ein Gemisch aus einer Flüssigkeit, insbesondere Wasser, und darin enthaltenen Vliesfasern zugeführt, welche sodann im Bereich des Stoffauflaufs 18 und des Siebs 19 unter einer gezielten Ableitung der Flüssigkeit zu einer zusammenhängenden Vlieswarenbahn geformt werden.

Zur Bereitstellung der zur Herstellung benötigten Flüssigkeit ist der Flüssigkeitstank 22 vorgesehen. Der Flüssigkeitstank 22 beinhaltet insbesondere Wasser, oder auch Weißwasser genannt, und ist als ein in die Rahmenstruktur 20 integrierter Speicher- oder Vorratsbehälter ausgebildet. Der Flüssigkeitstank 22 weist mehrere Fluidanschlüsse zum Anschließen des Rohrleitungssystems 3 auf. Die Anschlüsse können beispielsweise auch an vorliegend nicht dargestellten Seitenwänden der Rahmenstruktur 20 angeordnet sein, und insbesondere eine Verbindung von dem Raum 21 zur Umgebung bzw. einem sich in der Umgebung anschließenden Rohrleitungsabschnitt schaffen. In einem oberen Bereich des Flüssigkeitstanks 22 kann oberhalb des Flüssigkeitsniveaus ein Druckluftpolster ausgebildet sein, welches pulsationsdämpfend wirken kann, um im System vorkommende Pumpenschläge zu reduzieren.

Die Stoffauflaufpumpe 23 ist ebenfalls in einem von der Rahmenstruktur 20 aufgespannten Raum 21 benachbart zu dem Flüssigkeitstank 22 angeordnet, insbesondere auf einem Boden der Rahmenstruktur 20. Die Stoffauflaufpumpe 23 dient zur kontinuierlichen Förderung der Flüssigkeit von dem Flüssigkeitstank 22 in die Vliesherstellungseinrichtung 15. Dabei kann die Flüssigkeit zu einem ersten Teil aus dem Flüssigkeitstank 22 und zu einem zweiten Teil aus einem durch das Rohrleitungssystem 3 gebildeten zuleitungsseitigen Flüssigkeitskreislauf 32 stammen.

Das Rohrleitungssystem 3 umfasst vorliegend einen den Flüssigkeitskreislauf 32 umfassenden Zuleitungsteil 31, sowie einen Ableitungsteil 35. Der Zuleitungsteil 31 dient insbesondere der Zuleitung der Flüssigkeit von dem Flüssigkeitstank 22 zu der Vliesherstellungseinrichtung 15, der Ableitungsteil 35 dient insbesondere der Ableitung der Flüssigkeit von der Vliesherstellungseinrichtung 15 zu dem Flüssigkeitstank 22. Der zum Zuleitungsteil zugeordnete Zuleitungskreislauf 32 umfasst vorliegend einen zwischen einem Auslass der Stoffauflaufpumpe 23 und einem Einlass des Querverteilers 17 angeordneten ersten Rohrabschnitt 33 sowie einen als Rücklauf zwischen einem Auslass des Querverteilers 17 und einem Einlass der Stoffauflaufpumpe 23 angeordneten zweiten Rohrabschnitt 34. Der Ableitungsteil 35 umfasst mehrere, vorliegend fünf, im Wesentlichen parallel zueinander angeordnete Rohrleitungen 35a, 35b, 35c, 35d, 35e, welche jeweils zwischen einem etwa unterhalb des Schrägsiebs 19 angeordneten Auslass der Vliesherstellungseinrichtung 15 und einem Einlass des Flüssigkeitstanks 22 angeordnet sind. Der Zuleitungsteil 31 und der Ableitungsteil 35 bilden somit gemeinsam mit dem Flüssigkeitstank 22 und der Stoffauflaufpumpe 23 einen weiteren Flüssigkeitskreislauf, den Hauptfluidkreislauf.

Die Tragstruktur 10 ist vorliegend als eine aus im Wesentlichen vertikal angeordneten Stelzen und horizontal angeordneten Längs- und Querträgern gebildete, und einen Raum 11 aufspannende Struktur ausgebildet. Zwischen den Stelzen und Trägern können Seitenwände, ein Boden und/oder eine Decke zur Abgrenzung des Raums 11 gegenüber der Umgebung angeordnet sein, welche jedoch vorliegend zur besseren Übersicht in den Figuren 1, 2 und 4 nicht dargestellt sind. Die Tragstruktur 10 ist beispielsweise aus Stahl hergestellt und somit relativ formstabil. Die Tragstruktur 10 weist vorliegend beispielsweise eine Länge L1 von etwa 12 Meter, eine Höhe H1 von etwa 2,30 Meter und eine Breite B1 von etwa 2,3 Meter auf. In dem in Figuren 1 und 2 gezeigten aufgebauten Zustand 200 ist an einer Oberseite 10a bzw. oben auf der Tragstruktur 10 die Vliesherstellungseinrichtung 15 angeordnet. Die Tragstruktur 10 dient somit im aufgebauten Zustand 200 als Fundament der Vliesherstellungseinrichtung 15, insbesondere zur Aufbockung oder Erhöhung der Anordnung der Vliesherstellungseinrichtung 15 gegenüber einem Untergrund. Die Vliesherstellungseinrichtung 15 weist vorliegend im aufgebauten Zustand 200 beispielweise eine Länge L15 von etwa 5,15m, eine Breite B15 von etwa 2,05m und bis zur oberen Siebbandumlenkwalze eine Höhe H15 von etwa 2,2m auf. Die Gesamthöhe der Vliesherstellungseinrichtung 15 beträgt beispielsweise etwa 3,2m. In dem in Figur 4 gezeigten Transportzustand 201 ist die Vliesherstellungseinrichtung 15 bevorzugt in einem fertig- oder teilmontierten Zustand, das heißt lediglich umgebaut, nicht vollständig demontiert, in dem von der Tragstruktur 10 aufgespannten Raum 11 angeordnet. Dazu weist die Vliesherstellungseinrichtung 15 im Transportzustand 201 bevorzugt ein geringfügig kleineres Gesamtmaß auf als die Tragstruktur 10, beispielsweise eine Länge von etwa 11m, eine Breite von etwa 2m und eine Höhe von etwa 2,2m. Ferner ist es möglich, dass die Vliesherstellungseinrichtung 15 - um diese in den von der Tragstruktur 10 umgebenden Transportzustand 201 versetzen zu können - lediglich im Bereich der Streben und Stützen der Tragstruktur 10 ein kleineres Abmaß als die Tragstruktur 10 aufweist. Hierbei kann die Vliesherstellungseinrichtung 15 insbesondere die Streben und Stützen zumindest an zwei Längsseiten zumindest teilweise umgeben.

Die Rahmenstruktur 20 der Hilfseinheit 2 ist im Wesentlichen baugleich wie die Tragstruktur 10 aufgebaut und umfasst insbesondere Stelzen, Längs- und Querträger, sowie ein gleiches Längenmaß L2, Breitemaß B2 und Höhenmaß H2. Sie kann ferner Seitenwände, einen Boden und/oder eine Decke umfassen, welches zur besseren Übersicht beispielsweise in Figuren 1 und 3 gezeigt ist, nicht dagegen in den Figuren 2 und 4. Beispielsweise weist die Hilfseinheit 20 eine Länge L2 von etwa 12 Meter, eine Höhe H2 von etwa 2,30 Meter und eine Breite B2 von etwa 2,3 Meter auf. Innerhalb des von den Stelzen und Trägern umgebenden Raums 21 sind im aufgebauten Zustand 200 der Flüssigkeitstank 22 sowie die Stoffauflaufpumpe 23 angeordnet. Im Transportzustand 201 kann zusätzlich das Rohrleitungssystem 3, beispielsweise demontiert in einzelne Bauteile und/oder - gruppen, insbesondere eingelagert in dem im Transportzustand 201 üblicherweise leeren Flüssigkeitstank 22, angeordnet sein, wie in Figur 4 dargestellt.

In dem in den Figuren 1 bis 3 gezeigten, aufgebauten Zustand 200 sind die Trag- und Rahmenstruktur 10, 20 unmittelbar nebeneinander positioniert, insbesondere in Längserstreckung der Strukturen 10, 20 im Wesentlichen parallel. Somit liegt die Tragstruktur 10 mit einer der Hilfseinheit 2 zugewandten Längsseitenfläche 10b berührend oder nicht-berührend an einer der Tragstruktur 10 zugewandten Längsseitenfläche 20b der Rahmenstruktur 20 an. Zur Erhöhung der Stabilität können die Strukturen 10, 20 über eine nicht näher dargestellte Kopplungseinrichtung, beispielsweise an den sich berührenden Ecken, mechanisch miteinander verbunden sein.

Die an der Oberseite 10a der Tragstruktur 10 angeordnete Vliesherstellungseinrichtung 15 weist vorliegend zwei aus Trägern oder Streben 10d gebildete Standfüße bzw. Standschienen auf. Diese Träger 10d können Bestandteil der Tragstruktur 10 sein, insbesondere im Bodenbereich der Tragstruktur 10, und können zur Lagerung der Vliesherstellungseinrichtung 15 von der Tragstruktur 10 gelöst werden.

An einer Decke oder Oberseite 20a der Rahmenstruktur 20 ist - wie zur besseren Übersicht in Figur 1 lediglich durch Striche und in Figur 3 vollflächig gezeigt - ein Podest 25 ausgebildet. Das Podest 25 kann in der einfachsten Form durch eine Decke der Rahmenstruktur 20 gebildet sein, insbesondere mit einem durchgehenden bzw. vollflächigen Podestboden, wie in Figur 3 dargestellt ist. Das Podest 25 dient insbesondere als Arbeitsbühne bzw. Arbeitsplattform für die Vliesherstellungseinrichtung 15 und ist entsprechend begehbar ausgebildet. Insbesondere kann das Podest 25 von einer oder mehreren Personen betreten werden. Hierzu weist die Hilfseinheit 2 bzw. die Rahmenstruktur 20 vorteilhafterweise Hilfs- und Sicherungseinrichtungen auf, wie vorliegend eine Treppe 26, eine Leiter und/oder eine Absturzsicherung, wie vorliegend ein Geländer 27. Das Geländer 27 kann sich dabei, wie in Figur 3 erkennbar, bis in den Bereich oberhalb der Tragstruktur 10 erstrecken. Durch die Anordnung des Podests 25 an der Oberseite 20a der Hilfseinheit 20 ist im aufgebauten Zustand 200 eine besonders geeignete und vorteilhafte Zugänglichkeit zu der Vliesherstellungseinrichtung 15 und/oder zu dem Rohrleitungssystem 3 ermöglicht, beispielsweise zur Montage, Bedienung, Wartung oder Dergleichen. Gleichzeitig können die Vliesherstellungseinrichtung 15 und der Flüssigkeitstank 22, beide gestützt über die jeweilige Struktur 10, 20 auf einem gleichen Bodenniveau, insbesondere einer Ebene E1, angeordnet sein, wodurch ein gebäude- oder geländeseitig bereitgestelltes zusätzliches Stockwerk nicht erforderlich ist.

Es kann vorgesehen sein, dass beispielsweise zur Montage, Bedienung, Wartung oder für einen Gesamtaustausch der Vliesherstellungseinrichtung 15 zumindest ein Teil oder eine Baugruppe der Vliesherstellungseinrichtung 15 seitlich aus einer oberhalb der Tragstruktur 10 angeordneten Positionierung in Richtung des Podests 25 verlagerbar ist, wie dies in Figur 3 dargestellt ist. Insbesondere ist in Figur 3 ein nicht dargestelltes, das Siebband 19 tragendes Gestell, welches grundsätzlich als ein Teil der Vliesherstellungseinrichtung 15 oder separat ausgebildet sein kann, auf dem Podest 25 neben der Vliesherstellungseinrichtung 15 angeordnet. Dadurch kann für einen Siebbandwechsel das Siebband 19 durch ein seitliches Verschieben in besonders einfacher Weise von den bzw. auf die Umlenkrollen der Vliesherstellungseinrichtung 15 demontiert bzw. montiert werden. Es ist ferner möglich, die gesamte Vliesherstellungseinrichtung 15 seitlich von der Oberseite 10a der Tragstruktur 10 auf die Oberseite 20a der Rahmenstruktur 20 - und somit aus der Herstellungslinie - zu verlagern. Dazu ist es vorteilhaft, dass die Oberseite 20a der zweiten Rahmenkonstruktionen 20 und die Unterseite 16 der Vliesherstellungseinrichtung 15 in einer gemeinsamen Ebene E2 angeordnet sind.

Zur Vermeidung einer Beeinträchtigung der Zugänglichkeit der Vliesherstellungseinrichtung 15 sind die Ableitungsrohre 35a, 35b, 35c, 35d, 35e auf einer der Hilfseinheit 2 gegenüberliegenden Seite 10c der Tragstruktur 10 angeordnet und weisen eine im Wesentliche C-förmige Ausgestaltung auf. Insbesondere sind die Rohrleitungen 35a, 35b, 35c, 35d, 35e mit einem oberen Bereich an einer der Hilfseinheit 2 gegenüberliegenden Seite der Vliesherstellungseinrichtung 15 aus der Vliesherstellungseinrichtung 15 herausgeführt und erstrecken sich sodann unter Ausbildung eines oder mehrerer Bögen nach unten, und sind in einem unteren Bereich der C-Form an der Seite 10c in den und weiterführend durch den unterhalb der Vliesherstellungseinrichtung 15 angeordneten Raum 11 der Tragstruktur 10 bis zu der der Hilfseinheit 2 zugewandten Seite 10b, und letztlich in den durch die Rahmenstruktur 20 aufgespannten Raum 21 der Hilfseinheit 2 bis zu einem Einlass des Flüssigkeitstanks 22 geführt. Auch der als Zuleitung 31 dienende erste Rohrleitungsabschnitt 33 des Kreislaufs 32 ist seitlich, insbesondere stirnseitig, aus der Rahmenstruktur 20 herausgeführt und erstreckt sich sodann in einem oder mehreren Bögen nach oben bis oberhalb der Hilfseinheit 2 bzw. des Podests 25 bis zu dem Einlass des Querverteiler 17. Durch diese Anordnung ist auch das in den Querverteiler 17 mündende Zuleitungsrohr 33 von einer auf dem Podest 25 stehenden Bedienerperson zugänglich, beispielsweise zur Kontrolle der Faservermischung, zur manuellen Zufuhr von Fasern oder zur Vorschaltung eines Zentral- bzw. Rundverteilers. Der als Rücklauf dienende Rohrleitungsabschnitt 34 des Kreislaufs 32 erstreckt sich von einem wiederum auf einer der Hilfseinheit 2 abgewandten Seite angeordneten Auslass des Querverteilers 17 in einem oder mehreren Bögen nach unten sowie durch den Raum 11 bis in den Raum 21 und hierin bis zu der Stoffauflaufpumpe 23.

In dem in der Figur 4 gezeigten Transportzustand 201 der Vorrichtung 100 sind die zur Herstellung der Vlieswarenbahn vorgesehenen Komponenten, wie die Vliesherstellungseinrichtung 15, der Flüssigkeitstank 22, die Stoffauflaufpumpe 23 und das Rohrleitungssystem 3 innerhalb der Trag- und Rahmenstruktur 10, 20 verstaut. Insbesondere ist die Vliesherstellungseinrichtung 15, deren tragende Standschiene 10d als Bodenträger oder Unterseite der Tragstruktur 10 angeordnet ist, sowie die Rohrleitungen 35a, 35b, 35c, 35d, 35e des Ableitungsteils 35 innerhalb der Tragstruktur 10 angeordnet und bilden gemeinsam mit dieser das erste Anlagenmodul 1. Das Rohrleitungssystem 3 sowie das Podest 25 sind zur besseren Übersicht in Figur 4 nicht dargestellt. Der Flüssigkeitstank 22, die Stoffauflaufpumpe 23 sowie die Rohrabschnitte 33, 34 des zuleitungsseitigen Flüssigkeitskreislaufs 32 sind innerhalb der Rahmenstruktur 20 angeordnet und bilden gemeinsam mit dieser das zweite Anlagenmodul 2.

Für einen Transport ist es vorgesehen, das erste Anlagenmodul 1 in der in Figur 4 gezeigten Anordnung in einen ersten Transportcontainer 40 und das zweite Anlagenmodul 2 in einen zweiten Transportcontainer 41 einzuschieben. Die Transportcontainer 40, 41 sind jeweils insbesondere als standardisierte, sogenannte 40-Fuß-Container ausgebildet. Die Anlagenmodule 1, 2 können dadurch nahezu fertigmontiert in den jeweiligen Transportcontainer 40, 41 eingesetzt und hierin zu einem Betriebsort transportiert werden. An dem Betriebsort ist es vorgesehen, die Anlagenmodule 1, 2 aus den Transportcontainern 40, 41 herauszunehmen und sodann aufzubauen, insbesondere indem die Trag- und Rahmenstrukturen 10, 20 benachbart und die Vliesherstellungseinrichtung 15 auf die Oberseite 10a der Tragstruktur 10 angeordnet werden. Die Transportcontainern 40, 41 können sodann in leerem Zustand beispielsweise wieder zurück an den Hersteller transportiert werden.

Es sollte deutlich sein, dass der Schutzbereich der vorliegenden Erfindung nicht auf das beschriebene Ausführungsbeispiel begrenzt ist. Insbesondere der Aufbau der Trag- und Rahmenstruktur sowie die Anordnung des Rohrleitungssystems kann - ohne den Kern der Erfindung zu verändern - durchaus modifiziert sein.

### Bezuaszeichenliste:

- 1: erstes Anlagenmodul, Herstellungseinheit
- 2: zweites Anlagenmodul, Hilfseinheit
- 3: Rohrleitungssystem

- 10: Tragstruktur
- 10a: Oberseite, Decke
- 10b: Längsseite, Längsseitenwand
- 10c: Längsseite, Längsseitenwand
- 10d: Bodenträger, Unterseite
- 11: Raum

- 15: Vliesherstellungseinrichtung
- 16: Unterseite
- 17: Querstromverteiler
- 18: Stoffauflauf
- 19: Siebband, Schrägsieb

- 20: Rahmenstruktur
- 20a: Oberseite, Decke
- 20b: Längsseite Längsseitenwand
- 21: Raum
- 22: Flüssigkeitstank, Weißwassertank
- 23: Stoffauflaufpumpe
- 25: Podest
- 26: Treppe
- 27: Geländer

- 31: Zuleitungsteil
- 32: Flüssigkeitskreislauf
- 33: erster Rohrabschnitt
- 34: zweiter Rohrabschnitt
- 35: Ableitungsteil
- 35a: Rohrleitung, Ableitung
- 35b: Rohrleitung, Ableitung
- 35c: Rohrleitung, Ableitung
- 35d: Rohrleitung, Ableitung
- 35e: Rohrleitung, Ableitung

- 40: Transportcontainer
- 41: Transportcontainer

- 100: Vorrichtung
- 200: aufgebauter Zustand
- 201: Transportzustand

- E1: Ebene
- E2: Ebene

- H1: Höhe
- H2: Höhe
- H15: Höhe
- B1: Breite
- B2: Breite
- B15: Breite
- L1: Länge
- L2: Länge
- L15: Länge

## Patentansprüche

1. Vorrichtung (100) zur Herstellung von Vlieswarenbahnen, mit einer in einem aufgebauten Zustand (200) auf einer Tragstruktur (10) angeordneten Vliesherstellungseinrichtung (15) und einer zumindest einen Flüssigkeitstank (22) aufweisenden Hilfseinheit (2),
**dadurch gekennzeichnet, dass**
die Hilfseinheit (2) an einer Oberseite (20a) ein Podest (25) aufweist, und die Vliesherstellungseinrichtung (15) und die Hilfseinheit (2) derart zueinander angeordnet sind, dass zum Montieren, Bedienen und/oder Instandsetzen der Vliesherstellungseinrichtung (15) von dem Podest (25) aus eine Zugänglichkeit zu der Vliesherstellungseinrichtung (15) gegeben ist.

2. Vorrichtung (100) nach Anspruch 1, **dadurch gekennzeichnet, dass** in dem aufgebauten Zustand (200) die Hilfseinheit (2) unmittelbar oder mittelbar neben der Tragstruktur (10) angeordnet ist.

3. Vorrichtung (100) nach einem der Ansprüche 1 oder 2, **dadurch gekennzeichnet, dass** in dem aufgebauten Zustand (200) die Hilfseinheit (2) und die Tragstruktur (10) auf einer gleichen geodätischen Höhe angeordnet sind.

4. Vorrichtung (100) nach einem der voranstehenden Ansprüche, **dadurch gekennzeichnet, dass** in dem aufgebauten Zustand (200) die Oberseite (20a) der Hilfseinheit (2) und eine Unterseite (16) der Vliesherstellungseinrichtung (15) in einer Ebene (E) angeordnet sind.

5. Vorrichtung (100) nach einem der voranstehenden Ansprüche, **dadurch gekennzeichnet, dass** in dem aufgebauten Zustand (200) zumindest ein Teil der Vliesherstellungseinrichtung (15) in Richtung der Hilfseinheit (2), insbesondere in einen Bereich oberhalb der Hilfseinheit (2), verlagerbar ist.

6. Vorrichtung (100) nach einem der voranstehenden Ansprüche, **dadurch gekennzeichnet, dass** die Tragstruktur (10) und die Hilfseinheit (2) mechanisch miteinander verbindbar sind.

7. Vorrichtung (100) nach einem der voranstehenden Ansprüche, **dadurch gekennzeichnet, dass** die Hilfseinheit (2) eine Rahmenstruktur (20) aufweist, die zumindest den Flüssigkeitstank (22) umgibt oder die zumindest teilweise durch den Flüssigkeitstank (22) gebildet ist.

8. Vorrichtung (100) nach einem der voranstehenden Ansprüche, **dadurch gekennzeichnet, dass** in dem aufgebauten Zustand (200) zwischen der Vliesherstellungseinrichtung (15) und dem Flüssigkeitstank (22) mittels zumindest eines Rohrleitungssystems (3) eine fluidische Verbindung vorgesehen ist, und das Rohrleitungssystem (3) zumindest eine Rohrleitung (33, 34, 35a, 35b, 35c, 35d, 35e) umfasst, die an zumindest einer Seite in und/oder durch die Tragstruktur (10) und/oder die Hilfseinheit (2) geführt ist.

9. Vorrichtung (100) nach Anspruch 8, **dadurch gekennzeichnet, dass** eine als Ableitung (35) einer Flüssigkeit vorgesehene Rohrleitung (34, 35a, 35b, 35c, 35d, 35e) zumindest mit einem Abschnitt unterhalb der Vliesherstellungseinrichtung (15) von einer ersten Seite (10c) der Tragstruktur (10) durch die Tragstruktur (10) hindurch bis zu einer zweiten Seite (10b) der Tragstruktur (10) angeordnet ist.

10. Vorrichtung (100) nach einem der voranstehenden Ansprüche, **dadurch gekennzeichnet, dass** in einem Transportzustand (201) die Vliesherstellungseinrichtung (15) von der Tragstruktur (10) umgeben ist.

11. Vorrichtung (100) nach einem der voranstehenden Ansprüche, **dadurch gekennzeichnet, dass** in einem Transportzustand (201) die Vliesherstellungseinrichtung (15) mit deren Tragstruktur (10) sowie die Hilfseinheit (2) jeweils derart ausgebildet sind, dass diese in jeweils einen Transportcontainer (40, 41) anordenbar sind.

12. Verfahren zur Montage einer Vorrichtung (100) nach einem der voranstehenden Ansprüche, **mit den folgenden Schritten:**
- Entnehmen der vormontierten Vliesherstellungseinrichtung (15) mit deren Tragstruktur (10) aus einem ersten Transportcontainer (40),
- Entnehmen der Hilfseinheit (2) aus einem zweiten Transportcontainer (41),
- Lösen der Vliesherstellungseinrichtung (15) von zumindest einem Teil der Tragstruktur (10) und Positionieren der Vliesherstellungseinrichtung (15) an einer Oberseite (10a) der Tragstruktur (10),
- Herstellen einer fluidischen Verbindung zwischen der Vliesherstellungseinrichtung (15) und der Hilfseinheit (2), insbesondere mit dem darin enthaltenen Flüssigkeitstank (21).

13. Verfahren nach Anspruch 12, **dadurch gekennzeichnet, dass** vor dem Herstellen einer fluidischen Verbindung ein Positionieren der Hilfseinheit (2) benachbart zu der Tragstruktur (10) und optional ein mechanisches Verbinden der Hilfseinheit (2) mit der Tragstruktur (10) erfolgt.

14. Verfahren nach einem der Ansprüche 12 oder 13, **dadurch gekennzeichnet, dass** zum Herstellen einer fluidischen Verbindung ein Entnehmen zumindest einer vormontierten Rohrleitung (33, 34, 35a, 35b, 35c, 35d, 35e) aus der Tragstruktur (10) oder der Hilfseinheit (2) sowie ein Anschließen der zumindest einen Rohrleitung (33, 34, 35a, 35b, 35c, 35d, 35e) an die Vliesherstellungseinrichtung (15), den Flüssigkeitstank (21) und/oder an eine Stoffauflaufpumpe (22) erfolgt.
